# FASCICULE DE BREVET EUROPEEN

(11) **EP 3 359 815 B1**
(45) Date de publication et mention de la délivrance du brevet: **07.06.2023**
(21) Numéro de dépôt: 16790663.5
(22) Date de dépôt: 05.10.2016
(51) Int. Cl.: B08B 9/08, F04B 15/02, B08B 9/093, F04B 23/02, F04B 41/02, F04B 53/20, F04B 37/14

(54) **PROCÉDÉ ET DISPOSITIF POUR LE POMPAGE D'UN PRODUIT PAR ASPIRATION**
VERFAHREN UND VORRICHTUNG ZUM PUMPEN EINES PRODUKTS DURCH ABSAUGEN
METHOD AND DEVICE FOR PUMPING A PRODUCT BY SUCTION

(30) Priorité: 08.10.2015 FR 1559578
(43) Date de publication de la demande: 15.08.2018
(73) Titulaire: ORTEC EXPANSION, 13799 Aix-en-Provence (FR)
(72) Inventeur: RIVARD, Daniel, 75007 Paris (FR)
(74) Mandataire: Gevers & Orès
(86) Numéro de dépôt international: PCT/FR2016/052551
(87) Numéro de publication internationale: WO 2017/060616

(56) Documents cités:
- EP-A1- 1 548 195
- WO-A1-2014/117043
- WO-A1-2015/022458
- GB-A- 837 090
- US-A- 4 408 960
- US-A1- 2013 327 298
- US-A1- 2013 327 298

## Description

La présente invention concerne un procédé et un dispositif pour le pompage d'un produit par aspiration sous vide. Quoique non exclusivement, elle est particulièrement appropriée à être mise en oeuvre pour le pompage de produits susceptibles de produire une atmosphère explosive et/ou d'émettre des composés organiques volatils.

On sait que de nombreuses industries, par exemple chimiques, pétrochimiques, agroalimentaires, métallurgiques, etc., engendrent des boues susceptibles de produire une atmosphère explosive et/ou d'émettre des composés organiques volatils. Ces boues sont généralement stockées dans des bacs, desquels elles doivent être pompées pour être transportées vers des sites spécialisés de traitement et/ou de stockage.

De telles opérations de pompage sont également nécessaires pour purger les égouts industriels, pour récupérer les déchets produits par le nettoyage haute pression d'installations industrielles, pour extraire les boues des stations d'épuration, pour assécher les fonds des cuves de manière à permettre leur inspection ou leur maintenance, etc.

Ces opérations de pompage présentent, pour la sécurité et la santé des opérateurs et des riverains, ainsi que pour la protection des installations et de l'environnement, de nombreux risques qui sont liés à la nature explosive des produits pompés et à l'émission de gaz nocifs comme les composés organiques volatils.

On connaît, par le document US-A1-2013327298, un système et un procédé de pompage de carburant comprenant deux réservoirs, chacun pourvu d'un premier volume pour le carburant et d'un second volume pour un fluide de compression, une membrane séparant les premier et second volumes. L'aspiration, respectivement le refoulement, du fluide de compression dans chaque second volume des réservoirs par une pompe permet d'amener le carburant dans un premier volume, respectivement d'injecter le carburant à haute pression dans un moteur.

On connaît également, par le document EP-A1-1548195, un procédé et un dispositif de pompage permettant d'empêcher la formation d'une atmosphère insalubre et/ou explosive dans l'environnement d'une citerne.

Par ailleurs, on connaît, par le document WO-A1-2014/117043, un système et un procédé de collecte et d'élimination de déchets fluides pendant une procédure médicale.

En outre, on connaît, par le document US-A-4408960, un procédé et un dispositif pneumatiques de circulation alternative de fluides entre plusieurs réservoirs par des moyens de réglage de la pression de l'air dans certains de ces réservoirs.

Pour réaliser de telles opérations de pompage mentionnées ci-dessus, on peut utiliser une pompe à vide pour vider le bac contenant les produits à pomper. Une enceinte de stockage est agencée entre la pompe à vide et un tuyau d'aspiration immergé en permanence dans le produit à pomper à vide.

Cette technique présente les avantages de permettre un arrêt de fonctionnement de la pompe à vide durant l'opération de pompage, en maintenant une capacité d'aspiration tant que le différentiel par rapport à la pression atmosphérique existe. Elle permet donc d'épuiser à fond le bac à vidanger. De plus, elle assure la vidange du circuit de pompage. En outre, elle autorise l'installation de la pompe à des grandes distances du produit à pomper en raison de la force d'aspiration. Elle permet également d'éviter le contact du produit avec la pompe à l'exception des vapeurs ou des gaz et de limiter la quantité de polluants rejetée et de cantonner la zone dangereuse à la zone de pompage.

En revanche, le principal inconvénient d'une telle technique de pompage par le vide est de favoriser la désorption de produits volatils et donc l'émission de gaz explosifs et de composés organiques volatils.

La présente invention a pour objet de perfectionner la technique de pompage par aspiration sous vide, afin d'en conserver les avantages et d'en éliminer les inconvénients.

À cette fin, selon l'invention, le procédé pour le pompage d'un produit par aspiration par le vide est remarquable en ce que, de façon alternée :
- on aspire le produit dans une première cuve de transit mise sous vide et, simultanément, on vidange une seconde cuve de transit par chasse sous pression,
- puis, on aspire ledit produit dans ladite seconde cuve de transit mise sous vide et, simultanément, on vidange ladite première cuve de transit par chasse sous pression.

Ainsi, dans le procédé conforme à la présente invention, les deux cuves de transit travaillent simultanément et en alternance, l'une se chargeant de produit par aspiration sous vide et l'autre étant vidangée sous pression du produit précédemment aspiré. Chaque cuve de transit est donc alternativement chargée en produit, puis vidangée de celui-ci.

Bien que la mise sous vide et la chasse sous pression desdites cuves de transit puissent être obtenues de toute matière désirée, il est avantageux que, pour la mise sous vide desdites première et seconde cuves de transit, on utilise la pression de refoulement de ladite pompe à vide. L'invention met ainsi à profit le fait que l'utilisation des gaz refoulés par la pompe à vide comme source de pression ne modifie pas la capacité de ladite pompe à engendrer le vide.

Très fréquemment, les produits industriels à pomper comportent des corps étrangers solides et doivent donc être filtrés au moment du pompage. Or, une telle filtration est très pénalisante en ce qui concerne le débit de pompage. Pour éviter un tel inconvénient, conformément à une autre particularité de la présente invention, on utilise lesdites première et seconde cuves de transit pour éliminer des corps étrangers solides présents dans ledit produit à pomper. Pour ce faire, lesdites cuves de transit peuvent être des cuves cycloniques.

La présente invention concerne de plus un dispositif pour le pompage d'un produit par aspiration sous vide, ledit dispositif comportant une source de vide et une buse d'aspiration dudit produit et étant remarquable en ce qu'il comporte :
- une source de pression,
- deux cuves de transit pour ledit produit, et
- un jeu de vannes commandées reliant, simultanément et en alternance, l'une desdites cuves de transit à ladite source de vide et à ladite buse d'aspiration et l'autre desdites cuves de transit à ladite source de pression et à une cuve de réception dudit produit de sorte que :
   ▪ dans une première phase de fonctionnement du dispositif, une première cuve de transit est mise sous vide et le produit est aspiré dans ladite première cuve de transit, et simultanément, la seconde cuve de transit est mise sous pression et le produit précédemment aspiré est chassé dans la cuve de réception ; et
   ▪ dans une seconde phase de fonctionnement du dispositif, la seconde cuve de transit est mise sous vide et le produit est aspiré dans ladite seconde cuve de transit, et simultanément, la première cuve de transit est mise sous pression et le produit précédemment aspiré est chassé dans la cuve de réception.

Comme mentionné ci-dessus, l'aspiration sous vide et la mise en pression desdites cuves de transit peuvent être obtenues par une pompe à vide, de préférence une pompe à vide à anneau d'eau. Dans ce cas, ladite source de vide et ladite source de pression sont respectivement constituées par l'orifice d'aspiration et par l'orifice de refoulement de ladite pompe à vide.

Un tel dispositif de pompage permet de pomper des produits dont le point éclair est inférieur à 60 °C.

Comme précédemment indiqué, dans ce dispositif de pompage conforme à la présente invention, lesdites cuves de transit peuvent être des cuves cycloniques permettant l'élimination des corps étrangers solides contenus dans le produit à pomper.

On remarquera que lesdites sources de vide et de pression (la pompe à vide), ladite buse d'aspiration, lesdites cuves de transit et ledit jeu de vannes commandées forment une unité de pompage sous vide qui, pour des raisons de sécurité, doit de préférence être éloignée de ladite cuve de réception du produit qui, elle, se trouve à la pression atmosphérique ou à une pression légèrement supérieure. À cet effet, le dispositif de pompage conforme à la présente invention est relié à ladite cuve de réception par un long tuyau permettant d'éloigner ladite unité de pompage sous vide de ladite cuve de réception dudit produit.

La longueur d'un tel tuyau de liaison peut être de l'ordre de plusieurs dizaines de mètres, par exemple au moins de 50 mètres.

Afin de pouvoir vidanger des sites industriels différents géographiquement répartis de leurs produits susceptibles d'engendrer des atmosphères explosives et/ou des composés organiques volatils, il est avantageux que le dispositif de pompage conforme à la présente invention soit mobile, par exemple porté par un véhicule automobile.

Les figures du dessin annexé feront bien comprendre comment l'invention peut être réalisée. Sur ces figures, des références identiques désignent des éléments identiques.

Les figures 1 et 2 illustrent un exemple de réalisation du dispositif de pompage conforme à la présente invention dans deux phases alternées différentes de fonctionnement.

Le mode de réalisation du dispositif conforme à la présente invention représenté schématiquement sur les figures 1 et 2 comporte :
- une pompe à vide 1, par exemple une pompe à anneau d'eau, comportant un orifice d'aspiration 1A et un orifice de refoulement 1R ;
- une première cuve de transit 2, de préférence une cuve cyclonique, comportant une entrée fluidique 2E, une entrée de produit 2P et une sortie de produit 2S ;
- une seconde cuve de transit 3, de préférence une cuve cyclonique, comportant une entrée fluidique 3E, une entrée de produit 3P et une sortie de produit 3S ;
- une vanne à quatre voies 4, disposée entre les orifices d'aspiration 1A et de refoulement 1R de la pompe à vide 1, d'une part, et les entrées fluidiques 2E et 3E des première et seconde cuves de transit 2 et 3, d'autre part ;
- une cuve de réception de produit 5, comportant une entrée de produit 5E ;
- des vannes de vidange commandées 7 et 8 reliant respectivement les sorties 2S et 3S des cuves de transit 2 et 3 à l'entrée de produit 5E de la cuve de réception 5 par l'intermédiaire d'un long tuyau 6, d'une longueur au moins égale à 50 mètres ;
- une buse 9 d'aspiration d'un produit 10 à pomper, reliée respectivement aux entrées de produit 2P et 3P des première et seconde cuves de transit 2 et 3, par l'intermédiaire de vannes de remplissage commandées 11 et 12 ; et
- un système de commande 14 (seulement représenté sur les figures 1 et 2 par des flèches) pour commander les vannes 4, 7, 8, 11 et 12.

Dans une première phase de fonctionnement du dispositif de l'invention, représentée sur la figure 1 et commandée par le système de commande 14, la vanne à quatre voies 4 relie l'entrée fluidique 2E de la cuve de transit 2 à l'orifice d'aspiration 1A de la pompe à vide 1 et l'entrée fluidique 3E de la cuve de transit 3 à l'orifice de refoulement 1R de ladite pompe. De plus :
- la vanne de vidange 7, à la sortie 2S de la cuve de transit 2, est fermée ;
- la vanne de remplissage 11, à l'entrée de produit 2P de la cuve de transit 2, est ouverte ;
- la vanne de remplissage 12, à l'entrée de produit 3P de la cuve de transit 3, est fermée ; et
- la vanne de vidange 8, à la sortie 3S de la cuve de transit 3, est ouverte.

Dans ces conditions, la cuve de transit 2 est mise sous vide par la pompe 1 et du produit 10, éventuellement accompagné d'air, est aspiré dans ladite cuve 2 par l'intermédiaire de la buse d'aspiration 9, de la vanne de remplissage 11 et de l'entrée de produit 2P. Le produit aspiré est retenu dans la cuve de transit 2, puisque la vanne de vidange 7 est fermée. Simultanément, la cuve de transit 3 est mise sous pression par l'orifice de refoulement 1R de la pompe 1 et le produit précédemment aspiré dans ladite cuve de transit 3 est chassé dans la cuve de réception 5 par l'intermédiaire de la sortie 3S, de la vanne de vidange 8 et du long tuyau 6.

Inversement, dans une seconde phase de fonctionnement du dispositif de l'invention représentée sur la figure 2, et également commandée par le système de commande 14, la vanne à quatre voies 4 relie l'entrée fluidique 3F de la cuve de transit 3 à l'orifice d'aspiration 1A de la pompe à vide 1 et l'entrée fluidique 3E de la cuve de transit 2 à l'orifice de refoulement 1R de ladite pompe. De plus :
- la vanne de vidange 8, à la sortie 3S de la cuve de transit 3, est fermée ;
- la vanne de remplissage 12, à l'entrée de produit 3P de la cuve de transit 3, est ouverte ;
- la vanne de remplissage 11, à l'entrée de produit 2P de la cuve de transit 2, est fermée ; et
- la vanne de vidange 7, à la sortie 2S de la cuve de transit 2, est ouverte.

Dans ces conditions, la cuve de transit 3 est mise sous vide par la pompe 1 et du produit 10, éventuellement accompagné d'air, est aspiré dans ladite cuve 3 par l'intermédiaire de la buse d'aspiration 9, de la vanne de remplissage 12 et de l'entrée de produit 3P. Le produit aspiré est retenu dans le récipient 3 puisque la vanne de vidange 8 est fermée. Simultanément, la cuve de transit 2 est mise sous pression par l'orifice de refoulement 1R de la pompe 1 et le produit précédemment aspiré dans ladite cuve de transit 2 est chassé dans la cuve de réception 5 par l'intermédiaire de la sortie 2S, de la vanne de vidange 7 et du long tuyau 6.

Ainsi, l'alternance desdites première et seconde phases commandées par le système de commande 14 permet de pomper le produit 10 par la buse d'aspiration 9 pour l'amener dans la cuve de réception 5, en mettant en oeuvre non seulement la dépression engendrée par la pompe 1 à son orifice d'aspiration 1A, mais encore la pression engendrée par ladite pompe 1 à son orifice de refoulement 1R.

Bien que cela ne soit pas représenté sur les figures 1 et 2, on comprendra aisément :
- que le dispositif de pompage décrit ci-dessus, composé de la pompe à vide 1, des cuves de transit 2 et 3, des vannes 4, 7, 8, 11 et 12 et du système de commande 14, peut être porté par un véhicule automobile ou une remorque pour être mobile et pouvoir se déplacer et pomper des produits 10 en des endroits différents ;
- que, de même, la cuve 5 de réception du produit pompé peut être mobile ; et
- que le tuyau 6 peut être prévu pour être monté de façon amovible, d'un côté au dispositif de pompage et, de l'autre, à la cuve 5 de réception du produit pompé.

Par ailleurs, le dispositif de pompage présente de nombreux avantages et caractéristiques supplémentaires, et notamment :
- il permet de limiter au maximum le laps de temps de mise sous vide du liquide ;
- il permet de refouler le liquide et les gaz d'échappement de la même pompe à vide tout en continuant de pomper ;
- la cuve de réception n'est pas un récipient sous vide, mais un simple récipient de stockage ;
- il peut présenter des temps de cycle courts avec des volumes de mise sous vide réduits ; et
- le pompage du produit est alterné sur les cuves, mais sans discontinuité.

En outre, avec le traitement sur les deux phases (liquide/gaz) par quantités restreintes emprisonnées alternativement dans des cuves de transit, cuves qui sont disposées en parallèle dans le circuit de fonctionnement, l'alternance des cycles de chasse sur les deux cuves montées en parallèle permet de contenir et refouler le produit dans son intégralité (phase gazeuse comprise) vers la cuve de stockage, par pas. Le phénomène de désorption est réduit et traité par le phasage de séquences alternées dépression-compression, sur de plus faibles volumes mis en dépression pendant de courtes durées d'exposition.

Par ailleurs, le rapport de capacités entre celles des cuves de transit et celle de la cuve de réception est, de préférence, de l'ordre de 1/10.

## Revendications

1. Procédé pour le pompage de boues (10) susceptibles de produire une atmosphère explosive et/ou d'émettre des composés organiques volatils par aspiration par le vide, dans lequel, de façon alternée :
- on aspire le produit dans une première cuve de transit (2) mise sous vide et, simultanément, on vidange une seconde cuve de transit (3) par chasse sous pression du produit précédemment aspiré, le produit précédemment aspiré étant chassé vers une cuve de réception (5),
- puis, on aspire ledit produit dans ladite seconde cuve de transit (3) mise sous vide et, simultanément, on vidange ladite première cuve de transit (2) par chasse sous pression du produit précédemment aspiré, le produit précédemment aspiré étant chassé vers la cuve de réception (5).

2. Procédé de pompage selon la revendication 1,
dans lequel, pour la mise sous vide desdites première et seconde cuves de transit (2, 3), on utilise la dépression d'aspiration d'une pompe à vide (1) et pour la chasse sous pression desdites première et seconde cuves de transit (2, 3), on utilise la pression de refoulement de ladite pompe à vide (1).

3. Procédé de pompage selon l'une des revendications 1 ou 2,
dans lequel on utilise lesdites première et seconde cuves de transit (2, 3) pour éliminer des corps étrangers solides présents dans ledit produit.

4. Dispositif pour le pompage de boues (10) susceptibles de produire une atmosphère explosive et/ou d'émettre des composés organiques volatils par aspiration sous vide, ledit dispositif comportant :
- une source de vide et une buse (9) d'aspiration dudit produit,
- une source de pression,
- deux cuves de transit (2, 3) pour ledit produit (10), et
- un jeu de vannes commandées (4, 7, 8, 11, 12) reliant, simultanément et en alternance, l'une desdites cuves de transit à ladite source de vide et à ladite buse d'aspiration (9) et l'autre desdites cuves de transit à ladite source de pression et à une cuve de réception (5) dudit produit, de sorte que :
▪ dans une première phase de fonctionnement du dispositif (1), une première cuve de transit (2) est mise sous vide et le produit (10) est aspiré dans ladite première cuve de transit (2), et simultanément, la seconde cuve de transit (3) est mise sous pression et le produit précédemment aspiré est chassé dans la cuve de réception (5) ; et
▪ dans une seconde phase de fonctionnement du dispositif (1), la seconde cuve de transit (3) est mise sous vide et le produit (10) est aspiré dans ladite seconde cuve de transit (3), et simultanément, la première cuve de transit (2) est mise sous pression et le produit précédemment aspiré est chassé dans la cuve de réception (5).

5. Dispositif de pompage selon la revendication 4,
le dispositif comportant une pompe à vide (1), dans lequel ladite source de vide et ladite source de pression sont respectivement constituées par l'orifice d'aspiration (1A) et par l'orifice de refoulement (1R) de ladite pompe à vide (1).

6. Dispositif de pompage selon la revendication 5,
dans lequel ladite pompe à vide (1) est du type à anneau d'eau.

7. Dispositif de pompage selon l'une des revendications 4 à 6,
dans lequel lesdites cuves de transit (2, 3) sont des cuves cycloniques.

8. Dispositif de pompage selon l'une des revendications 4 à 7,
dans lequel les cuves de transit sont reliées à ladite cuve de réception (5) par un tuyau (6) permettant un éloignement de ladite cuve (5) de réception dudit produit.

9. Dispositif de pompage selon la revendication 8,
dans lequel la longueur du tuyau (6) est d'au moins 50 mètres.

10. Dispositif de pompage selon l'une des revendications 8 ou 9, le dispositif étant mobile.

## Patentansprüche

1. Verfahren zum Pumpen von Schlämmen (10), die in der Lage sind, eine explosive Atmosphäre zu erzeugen und/oder flüchtige organische Verbindungen zu emittieren, durch Absaugen durch Vakuum, wobei in alternierender Weise:
- man das Produkt in einen ersten, vakuumierten Durchgangsbehälter (2) absaugt und man gleichzeitig einen zweiten Durchgangsbehälter (3) durch Druckspülen des zuvor abgesaugten Produkts entleert, wobei das zuvor abgesaugte Produkt in Richtung eines Aufnahmebehälters (5) gespült wird,
- man dann das Produkt in den zweiten, vakuumierten Durchgangsbehälter (3) absaugt und man gleichzeitig den ersten Durchgangsbehälter (2) durch Druckspülen des zuvor abgesaugten Produkts entleert, wobei das zuvor abgesaugte Produkt in Richtung des Aufnahmebehälters (5) gespült wird.

2. Pumpverfahren nach Anspruch 1,
wobei man zum Vakuumieren des ersten und zweiten Durchgangsbehälters (2, 3) den Saugunterdruck einer Vakuumpumpe (1) verwendet und man zum Druckspülen des ersten und zweiten Durchgangsbehälters (2, 3) den Förderdruck der Vakuumpumpe (1) verwendet.

3. Pumpverfahren nach einem der Ansprüche 1 oder 2,
wobei man den ersten und den zweiten Durchgangsbehälter (2, 3) verwendet, um feste Fremdkörper, die in dem Produkt vorhanden sind, zu entfernen.

4. Vorrichtung zum Pumpen von Schlämmen (10), die in der Lage sind, eine explosive Atmosphäre zu erzeugen und/oder flüchtige organische Verbindungen zu emittieren, durch Vakuumabsaugen, wobei die Vorrichtung Folgendes aufweist:
- eine Vakuumquelle und eine Absaugdüse (9) des Produkts,
- eine Druckquelle,
- zwei Durchgangsbehälter (2, 3) für das Produkt (10), und
- einen Satz gesteuerter Ventile (4, 7, 8, 11, 12), die gleichzeitig und abwechselnd einen der Durchgangsbehälter mit der Vakuumquelle und der Absaugdüse (9) und den anderen der Durchgangsbehälter mit der Druckquelle und einem Aufnahmebehälter (5) des Produkts verbinden, sodass:
- in einer ersten Betriebsphase der Vorrichtung (1) ein erster Durchgangsbehälter (2) vakuumiert wird und das Produkt (10) in den ersten Durchgangsbehälter (2) abgesaugt wird, und gleichzeitig der zweite Durchgangsbehälter (3) unter Druck gesetzt wird und das zuvor abgesaugte Produkt in den Aufnahmebehälter (5) gespült wird; und
- in einer zweiten Betriebsphase der Vorrichtung (1) der zweite Durchgangsbehälter (3) vakuumiert wird und das Produkt (10) in den zweiten Durchgangsbehälter (3) abgesaugt wird, und gleichzeitig der erste Durchgangsbehälter (2) unter Druck gesetzt wird und das zuvor abgesaugte Produkt in den Aufnahmebehälter (5) gespült wird.

5. Pumpvorrichtung nach Anspruch 4,
wobei die Vorrichtung eine Vakuumpumpe (1) aufweist, wobei die Vakuumquelle und die Druckquelle jeweils durch die Absaugöffnung (1A) und durch die Förderöffnung (1R) der Vakuumpumpe (1) gebildet werden.

6. Pumpvorrichtung nach Anspruch 5,
wobei die Vakuumpumpe (1) vom Wasserringtyp ist.

7. Pumpvorrichtung nach einem der Ansprüche 4 bis 6,
wobei die Durchgangsbehälter (2, 3) Zyklonbehälter sind.

8. Pumpvorrichtung nach einem der Ansprüche 4 bis 7,
wobei die Durchgangsbehälter mit dem Aufnahmebehälter (5) durch ein Rohr (6) verbunden sind, der eine Entfernung von dem Aufnahmebehälter (5) des Produkts ermöglicht.

9. Pumpvorrichtung nach Anspruch 8,
wobei die Länge des Rohrs (6) mindestens 50 Meter beträgt.

10. Pumpvorrichtung nach einem der Ansprüche 8 oder 9,
wobei die Vorrichtung mobil ist.

## Claims

1. Method for the pumping of sludge (10) that is susceptible to producing an explosive atmosphere and/or producing volatile organic compounds by vacuum suction,
wherein, in an alternating fashion:
- the product is sucked into an initial transit tank (2) under vacuum and, simultaneously, a secondary transit tank (3) is emptied by flushing under pressure of the previously suctioned product, the previously suctioned product being flushed into a reception tank (5),
- then, said product is sucked into said secondary transit tank (3) under vacuum and, simultaneously, said initial transit tank (2) is emptied by flushing under pressure of the previously suctioned product, the previously suctioned product being flushed into the reception tank (5).

2. Method for pumping according to claim 1,
wherein, for the placing under vacuum of said initial and secondary transit tanks (2, 3), the suction vacuum of a vacuum pump (1) is used and, for the flushing under pressure of said initial and secondary transit tanks (2, 3), the expulsion pressure of said vacuum pump (1) is used.

3. Method for pumping according to one of claims 1 or 2,
wherein said initial and secondary transit tanks (2, 3) are used to eliminate solid foreign bodies present in said product.

4. Device for the pumping of sludge (10) that is susceptible to producing an explosive atmosphere and/or producing volatile organic compounds by vacuum suction, said device comprising:
- a vacuum source and a suction nozzle (9) of said product,
- a pressure source,
- two transit tanks (2, 3) for said product (10), and
- a set of controlled valves (4, 7, 8, 11, 12) connecting, simultaneously and alternately, one of said transit tanks to said vacuum source and to said suction nozzle (9) and the other of said transit tanks to said pressure source and a reception tank (5) of said product such that:
- in an initial operation phase of the device (1), an initial transit tank (2) is placed under vacuum and the product (10) is sucked into said initial transit tank (2), and, simultaneously, the secondary transit tank (3) is put under pressure and the previously suctioned product is flushed into the reception tank (5),
- in a second operation phase of the device (1), the secondary transit tank (3) is placed under vacuum and the product (10) is sucked into said secondary transit tank (3) and, simultaneously, the initial transit tank (2 is put under pressure and the previously suctioned product is flushed into the reception tank (5).

5. Pumping device according to claim 4,
the device comprising a vacuum pump (1), wherein said vacuum source and said pressure source are respectively made up of the suction opening (1A) and the expulsion opening (1R) of said vacuum pump (1).

6. Pumping device according to claim 5,
wherein said vacuum pump (1) is of water-ring type.

7. Pumping device according to one of claims 4 to 6,
wherein said transit tanks (2, 3) are cyclonic tanks.

8. Pumping device according to one of claims 4 to 7,
wherein the transit tanks are linked to said reception tank (5) by a pipe (6) which allows said reception tank (5) to be moved from said product.

9. Pumping device according to claim 8,
wherein the length of the pipe (6) is at least 50 metres.

10. Pumping device according to one of claims 8 or 9,
the device being moveable.
